# FASCICULE DE BREVET EUROPEEN

(11) **EP 2 795 409 B1**
(45) Date de publication et mention de la délivrance du brevet: **29.08.2018**
(21) Numéro de dépôt: 12791819.1
(22) Date de dépôt: 30.11.2012
(51) Int. Cl.: G04B 17/28, G04B 1/16, G04B 18/00, G04D 7/08

(54) **PROCÉDÉ D'AMÉLIORATION DU PIVOTEMENT D'UN MOBILE**
VERFAHREN ZUR VERBESSERUNG DER SCHWENKBARKEIT EINES MOBILEN GERÄTS
METHOD FOR IMPROVING THE PIVOTING OF A MOBILE DEVICE

(30) Priorité: 22.12.2011 EP 11195125; 22.12.2011 CH 20232011
(43) Date de publication de la demande: 29.10.2014
(62) Demande divisionnaire de: 17192127.3
(73) Titulaire: The Swatch Group Research and Development Ltd., 2074 Marin (CH)
(72) Inventeur: CONUS, Thierry, CH-2543 Lengnau (CH); VERARDO, Marco, CH-2336 Les Bois (CH); VILLAR, Ivan, CH-2504 Bienne (CH); CABEZAS JURIN, Andrés, CH-1400 Yverdon (CH); HELFER, Jean-Luc, CH-2525 Le Landeron (CH); GRAF, Emmanuel, CH-2400 Le Locle (CH)
(74) Mandataire: Giraud, Eric
(86) Numéro de dépôt international: PCT/EP2012/074144
(87) Numéro de publication internationale: WO 2013/092173

(56) Documents cités:
- EP-A1- 0 657 727
- EP-A1- 2 395 402
- EP-A2- 0 434 270
- WO-A1-2008/067683
- CH-A- 390 165
- CH-A5- 649 492
- FR-A- 1 206 719
- US-A- 2 239 668
- US-A- 2 492 066
- US-A- 2 958 997
- US-A- 4 626 147

## Description

### Domaine de l'invention

L'invention concerne un procédé d'amélioration du pivotement d'un mobile ou d'un mobile équipé pour instrument scientifique ou garde-temps, comportant au moins un arbre agencé pour pivoter ou osciller autour d'un axe d'oscillation aligné sur un axe de mobile constitué par l'axe dudit arbre.

L'invention concerne le domaine de la mécanique de précision, notamment de l'appareillage scientifique mécanique, et en particulier les domaines des compteurs et des appareils de précision comportant des mécanismes de mesure, d'affichage ou de comparaison d'un débit, d'une consommation, ou d'un temps, comportant des composants mobiles en pivotement ou en oscillation autour d'un axe.

### Arrière-plan de l'invention

Dans le domaine des appareils de précision mécaniques, la qualité des guidages de certains composants mobiles en pivotement ou en oscillation autour d'un axe présente une grande importance, pour la reproductibilité dans le temps des mesures effectuées ou des signaux générés. Tout défaut au niveau des guidages, entre des pivots du mécanisme d'une part et d'autre part des portées, que comporte un arbre du composant, se traduit par une précision médiocre, mais aussi par une usure et une dégradation des performances dans le temps. La qualité géométrique des usinages est une condition nécessaire pour un fonctionnement de précision, mais cette condition n'est souvent pas suffisante. En effet, le comportement aux vibrations, en particulier en présence de balourds, influence directement les pressions exercées au niveau des paliers, et donc les contraintes de lubrification, et les contraintes de maintenance en particulier en cas de remplacement ou de réusinage des paliers ou/et pivots pour rétablir la qualité des guidages après usure.

Un équilibrage statique des composants, ramenant leur centre de masse sur l'axe de pivotement ou d'oscillation, améliore la situation et permet de retarder l'usure. Toutefois les effets induits par les défauts d'inertie induisent des perturbations notables sur le fonctionnement du mécanisme, et sur la tenue en service dans le CH 390165 divulgue l'équilibrage d'un balancier mis en rotation par un jet d'air, d'abord en mesurant le balourd par des micro-balances qui est corrigé par électro-érosion sur une serge. Le balancier est équilibré avec une précision correspondant à la sensibilité de l'équilibreuse. Pour avoir une meilleure précision, le balourd est mesuré par un strobo-flash dont l'éclair entraînera une image sur une cellule photoélectrique. Suivant l'intensité du balourd, la matière de la serge sera éliminée par électro-érosion qui a lieu sur un même plan médian passant le centre d'inertie du balancier.

### Résumé de l'invention

L'invention selon la revendication 1, se propose de fournir une solution pour assurer une diminution des frottements dans les guidages des composants tournants de tels mécanismes de précision, et pour améliorer la précision de fonctionnement de ces mécanismes. Elle s'attache également à permettre une augmentation des vitesses de rotation ou/et des fréquences d'oscillation des composants concernés.

La recherche d'une meilleure précision amène à rechercher un meilleur réglage du mobile, en particulier par l'exécution d'un équilibrage dynamique de qualité.

Aussi l'invention se propose d'équilibrer dynamiquement le mobile, c'est-à-dire de ramener son axe principal d'inertie sur l'axe de rotation.

A cet effet, l'invention concerne un procédé d'amélioration du pivotement d'un mobile ou d'un mobile équipé pour instrument scientifique ou garde-temps, comportant au moins un arbre agencé pour pivoter ou osciller autour d'un axe d'oscillation aligné sur un axe de mobile constitué par l'axe dudit arbre, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe longitudinale, un exemple de mobile équipé apte à la mise en oeuvre de l'invention ;
- la figure 2 représente, de façon schématisée et en section selon un plan passant par l'axe du mobile, différentes variantes 2A à 2F d'usinage réalisables pour la mise en oeuvre du procédé d'équilibrage statique et dynamique selon l'invention ;
- les figures 3 à 11 représentent, de façon schématisée et partielle, d'autres exemples de mobile:
- la figure 3A en perspective avec des masselottes sécables ou/et pliables réparties de part et d'autre d'un plan médian d'un flasque du mobile, tel que visible sur la figure 3B en coupe selon un plan passant par l'axe de mobile;
- la figure 4A, en vue de dessus, et la figure 4B, en coupe, avec des masses mobiles sur ou sous des rails incorporés dans des fenêtres d'un flasque du mobile,
- la figure 5, en coupe, avec une lame déformable avec une composante selon la direction axiale du mobile, la déformation de chaque lame étant imprimée par une vis de réglage ;
- la figure 6 avec une masse orientable angulairement par rapport à une fenêtre que comporte un flasque du mobile, et comportant un arc en appui sur un premier bord et sous un second bord de cette fenêtre;
- la figure 7 avec des vis de réglage dans un flasque du mobile, montées parallèles à la direction axiale du mobile;
- la figure 8 avec des vis analogues à celles de la figure 7, disposées en alternance sur et sous un flasque du mobile ;
- la figure 9 avec des vis de réglage dans l'épaisseur d'un flasque du mobile, montées dans le plan médian de ce flasque selon des directions radiales par rapport à l'axe de mobile, ces vis comportant des têtes qui ne sont pas de révolution, mais qui sont symétriques par rapport à l'axe de vissage ;
- la figure 10 similaire à la figure 9, mais avec des vis dont la tête est asymétrique par rapport à l'axe de vissage ;
- la figure 11 avec un flasque comportant une partie périphérique raccordée à une âme axiale par des attaches, cette partie périphérique étant fendue et déformable au niveau des différents tronçons qu'elle comporte, chacun porté par une de ces attaches ;
- la figure 12 représente, de façon schématisée et en section selon un plan passant par l'axe du mobile, une masse lisse réglable en position axiale dans un logement, la figure 13 analogue représente une masse cannelée, et la figure 14 analogue représente une masse prisonnière par rapport à un flasque du mobile .
- la figure 15 représente, de façon schématisée et sous forme de schéma-bloc, un instrument scientifique comportant un mécanisme avec un mobile équipé selon l'invention ;
- les figures 16A et 16B représentent, en vue de bout et de côté, une pré-réalisation de mobile avec un moment de balourd résultant imposé ou forcé.

### Description détaillée des modes de réalisation préférés

L'invention concerne le domaine de l'appareillage scientifique mécanique, et en particulier les domaines des compteurs et des appareils de précision comportant des mécanismes de mesure ou de comparaison du temps, comportant des composants mobiles en pivotement ou en oscillation autour d'un axe.

Plus particulièrement l'invention s'intéresse à l'équilibrage optimal d'un mobile 1 ou d'un mobile équipé 40.

Par « mobile » on entend, dans la suite de l'exposé, tout composant arbré mobile en pivotement ou en oscillation autour d'un axe dit de mobile D, correspondant à l'axe de la partie arbrée. Ce mobile peut le cas échéant, mais non obligatoirement, comporter des dentures, pignons, autres moyens d'entraînement tels que gorges ou portées, ainsi que des éléments d'attache ou de coopération avec un moyen d'entraînement, ou/et un moyen de rappel ou de répulsion élastique, ou/et un moyen de rappel ou de répulsion magnétique, ou/et un moyen de rappel ou de répulsion électrostatique, ou similaire. On appelle ici « mobile équipé » 40 un sous-ensemble ou un ensemble mécanique comportant au moins un tel mobile 1, et tout ou partie d'un moyen d'entraînement, ou/et d'un moyen de rappel ou de répulsion élastique, ou/et d'un moyen de rappel ou de répulsion magnétique, ou/et d'un moyen de rappel ou de répulsion électrostatique, ou similaire. La figure 1 illustre un exemple non limitatif d'un tel mobile équipé 40, constitué d'une part d'un mobile 1, et d'autre part de moyens de répulsion magnétique 41. Le mobile 1 comporte un arbre 10 d'axe D, dans cet exemple une roue dentée 42 et un pignon 43, et un flasque 2 porteur de moyens d'ajustement 4, ici représentés dans une implantation radiale selon une direction radiale R à l'axe D et dans un plan dit médian P correspondant aux axes secondaires d'inertie théoriques, l'axe principal théorique d'inertie étant confondu avec l'axe D. Ce mobile équipé 40 comporte ainsi un flasque 2.

On appelle « flasque » une partie saillante sensiblement radialement, de préférence de révolution autour de l'axe du mobile, et de diamètre supérieur à celui de l'arbre. Un même mobile peut naturellement comporter plusieurs tels flasques, dont certains peuvent avoir des fonctions particulières, tels des roues dentées, poulies, ou similaires.

On se propose d'équilibrer dynamiquement le mobile 1, ou bien le mobile équipé 40.c'est-à-dire de ramener son axe principal d'inertie sur l'axe de rotation. Les différents modes de réalisation, non limitatifs, et les figures illustrent l'application de l'invention à un mobile 1 nu, et sont naturellement applicables à un mobile équipé 40.

Outre cette recherche d'un équilibrage parfait, il est aussi possible de créer un déséquilibre contrôlé, c'est-à-dire d'incliner l'axe principal d'inertie du mobile d'un certain angle dans une certaine direction, par rapport :
- à l'axe du mobile ;
- à un plan passant par cet axe de mobile et matérialisé par un repère fonctionnel, notamment de façon préférée un repère angulaire du mobile.

Pour cela, deux étapes sont nécessaires:
- mesurer le déséquilibre dynamique
- corriger ce déséquilibre, soit pour l'annuler, soit pour l'amener à une valeur bien définie.

A cet effet, l'invention concerne un procédé d'amélioration du pivotement d'un mobile 1 ou d'un mobile équipé 40 pour instrument scientifique ou garde-temps. Ce mobile 1 comporte au moins un arbre 10 agencé pour pivoter ou osciller autour d'un axe d'oscillation aligné sur un axe de mobile D constitué par l'axe de cet arbre 10, et de préférence au moins un flasque 2 d'encombrement diamétral à celui de l'arbre 10. Dans le cas où le mobile est réduit à l'arbre 10 seul, il reste possible de procéder à un équilibrage dynamique en utilisant certaines variantes de mise en oeuvre de l'invention, applicables à un tel arbre ; seules les variantes, exposées ci-après, qui nécessitent des composants prenant appui de part et d'autre d'un voile d'épaisseur faible, et qui sont délicates à mettre en oeuvre sur une pièce arbrée sensiblement cylindrique, seront plutôt réservées à des mobiles comportant un flasque sensiblement plat et sensiblement perpendiculaire à l'axe de mobile.

Ce mobile 1 ou mobile équipé 40 est agencé pour osciller autour d'un axe d'oscillation aligné sur cet axe de mobile D.

Selon l'invention :
- on effectue un équilibrage statique de ce mobile ou mobile équipé pour amener son centre de gravité sur l'axe de mobile D;
- on détermine une valeur cible de moment de balourd résultant, qualifiant son déséquilibrage dynamique, du mobile ou mobile équipé autour de l'axe de mobile, correspondant à une divergence cible, notamment dans certaines applications une divergence cible, prédéterminée entre un premier axe principal d'inertie longitudinal du mobile, et l'axe du mobile D;
- on met en rotation à vitesse prédéterminée ce mobile ou mobile équipé autour de l'axe de mobile D, et on mesure son moment de balourd résultant par rapport à l'axe de mobile D, avec au moins une mesure;
- on effectue un ajustement de la valeur du moment de balourd résultant du mobile autour de l'axe de mobile dans une tolérance déterminée donnée par rapport à la valeur cible. L'effet de cet ajustement est de rapprocher le premier axe principal d'inertie longitudinal d'une part, de l'axe de mobile d'autre part, en-dessous de la divergence cible prédéterminée.
- on effectue cet ajustement par usinage de part et d'autre d'un plan médian P orthogonal à l'axe principal d'inertie et comportant les deux axes secondaires d'inertie passant par le centre d'inertie du mobile et orthogonaux entre eux.
Dans une application particulière, la fourchette de tolérance prédéterminée comporte une borne supérieure correspondant à la valeur cible. Dans d'autres applications, la fourchette de tolérance est autour de cette valeur cible.

De préférence on détermine ladite valeur cible de moment de balourd résultant sous la forme d'une valeur maximale admissible de moment de balourd résultant du mobile ou mobile équipé autour de l'axe de mobile, cette valeur maximale correspondant à une divergence angulaire maximale prédéterminée entre un premier axe principal d'inertie longitudinal du mobile ou mobile équipé d'une part, et l'axe du mobile d'autre part. L'ajustement de la valeur du moment d'équilibrage dynamique du mobile ou mobile équipé a alors pour effet de rapprocher le premier axe principal d'inertie longitudinal de l'axe de mobile, en-dessous de la divergence angulaire maximale prédéterminée.

Dans un mode particulier de mise en oeuvre de l'invention, on effectue cet ajustement par ajout ou/et déplacement ou/et enlèvement de matière dissymétrique par rapport à un plan défini par les deux autres axes principaux d'inertie du mobile ou mobile équipé.

Dans une réalisation particulière, on effectue un ajout ou/et déplacement ou/et enlèvement de matière au niveau d'au moins un flasque que comporte le mobile, saillant radialement par rapport à son arbre.

Dans une réalisation particulière, on effectue un ajout ou/et déplacement ou/et enlèvement de matière au niveau de l'arbre du mobile 1 ou du mobile équipé 40.

Dans une réalisation particulière, on effectue un ajout ou/et déplacement ou/et enlèvement de matière au niveau d'au moins un bras que comporte le mobile 1 ou mobile équipé 40 entre cet arbre et une autre partie excentrée du mobile.

Dans un mode particulier de mise en oeuvre de l'invention, on effectue l'équilibrage statique avant d'effectuer l'ajustement de la valeur du moment d'équilibrage dynamique.

Dans un autre mode particulier de mise en oeuvre de l'invention, on effectue cet équilibrage statique simultanément avec l'ajustement de la valeur du moment d'équilibrage dynamique.

Dans un mode particulier de mise en oeuvre de l'invention, on fixe à la valeur zéro cette valeur maximale admissible de moment de balourd résultant du mobile ou mobile équipé autour de l'axe de mobile , de façon à faire coïncider le premier axe principal d'inertie longitudinal du mobile ou mobile équipé avec l'axe du mobile .

Dans un mode particulier de mise en oeuvre de l'invention pour un mobile oscillant, on fixe cette vitesse prédéterminée de rotation à la vitesse angulaire maximale calculée pour le mobile ou mobile équipé, considéré lors de son oscillation en service.

Dans un mode particulier de mise en oeuvre de l'invention, on usine, préalablement à cet équilibrage statique et à cet équilibrage dynamique, au niveau d'un flasque 2, quand le mobile en comporte un, des logements cylindriques ou cannelés agencés pour recevoir des masses cylindriques ou cannelées mobiles selon une direction axiale parallèle à l'axe de mobile. Et on effectue alors tout ou partie de l'ajustement par déplacement de telles masses mobiles insérées dans certains de ces logements, par rapport au plan défini par les deux autres axes principaux d'inertie du mobile ou mobile équipé. A défaut de flasque, on effectue l'usinage de tels logements sur l'arbre 10 du mobile.

Dans un mode particulier de mise en oeuvre de l'invention, préalablement à cet équilibrage statique et à cet équilibrage dynamique, on rend ces masses mobiles prisonnières et indémontables par rapport au flasque, soit lors d'une exécution monobloc du mobile ou mobile équipé ensemble avec ces masses mobiles, soit par expansion d'au moins une extrémité de chaque masse mobile pour empêcher le passage de la zone expansée au travers du logement correspondant à cette masse mobile.

Dans un mode particulier de mise en oeuvre de l'invention, on effectue tout ou partie de l'ajustement par déformation d'un flasque 2, que comporte le mobile ou mobile équipé, de manière dissymétrique par rapport au plan défini par les deux autres axes principaux d'inertie du mobile ou mobile équipé.

Dans un mode particulier de mise en oeuvre de l'invention, on usine, préalablement à l'équilibrage statique et à l'équilibrage dynamique, un flasque 2, que comporte le mobile ou mobile équipé, de logements taraudés radiaux agencés pour recevoir des vis à tête asymétrique mobiles selon une direction radiale par rapport à l'axe de mobil , et on effectue tout ou partie dudit ajustement par déplacement de telles vis vissées dans certains de ces logements taraudés. A défaut de flasque, on effectue l'usinage de tels logements taraudés sur l'arbre 10 du mobile.

Dans un mode particulier de mise en oeuvre de l'invention, lorsqu'on effectue une mesure de moment de balourd résultant du mobile ou mobile équipé par rapport à l'axe de mobile, on repère le déséquilibre en position angulaire par rapport à un repère angulaire que comporte le mobile ou mobile équipé, tel qu'un pion, une encoche, un perçage, un composant rapporté, un marquage, ou similaire.

Dans un mode particulier de mise en oeuvre de l'invention, on usine, préalablement à cet équilibrage statique et à cet équilibrage dynamique, un flasque, que comporte le mobile ou mobile équipé, avec un mal-plat d'une valeur prédéterminée. Notamment, dans une exécution particulière, on crée volontairement un balourd ou/et un moment de balourd résultant dans une direction angulaire particulière, et de façon décalée par rapport au plan médian P. Les figures 16A et 16B illustrent ainsi des surépaisseurs 31 et 32, de part et d'autre du plan P, et définissant ensemble sensiblement un plan PS passant par l'axe du mobile D. Ainsi on crée un grand balourd contrôlé, ce qui rend plus aisées les corrections fines de balourd pour l'équilibrage statique et l'équilibrage dynamique. On force ainsi la correction dans une certaine zone autour de ce plan PS passant par l'axe D.

Pour effectuer la correction du déséquilibre, on peut avantageusement utiliser les méthodes suivantes, non limitatives, combinables entre elles, et applicables au niveau d'un flasque 2 ou de l'arbre 10 du mobile, ou encore de bras de liaison entre l'arbre et une masse périphérique, ou encore au niveau de telles masses périphériques:
- enlèvement de matière: usinage par fraisage ou tournage ou abrasion ou similaire, ablation laser ou microlaser ou nanolaser ou picolaser ou femtolaser, casse d'éléments sécables maintenus par des attaches fragiles ;
- ajout de matière: projection de liquide pour sa solidification solide sur le mobile, notamment par jet d'encre ou similaire, objets solides rapportés en position fixe;
- déplacement de matière: objets rapportés avec position réglable, déplacement d'au moins une portion de flasque par torsion du flasque ou d'une partie du mobile, ou encore d'un bras, déplacement d'une lame flexible, déplacement de vis ou d'inserts lisses ou cannelé ou facettisés, ces vis ou inserts pouvant avantageusement être asymétriques par rapport à leur direction d'insertion ou de vissage.

Les figures représentent, de façon non limitative, des ajustements effectués sur un flasque de mobile, puisqu'il est plus facile de faire une correction d'inertie à proximité du plus grand diamètre du mobile, ce qui permet de n'effectuer que des corrections de masse minimes. Pour simplifier la représentation, seul ce flasque est illustré, sans représentation complète de l'arbre de mobile. Naturellement, les dispositions décrites sont aussi applicables à d'autres formes de mobiles, et les usinages ou composants de réglage peuvent être positionnés sur d'autres parties du mobile, en fonction de leur accessibilité

En ce qui concerne plus particulièrement l'enlèvement de matière, les figures 2A à 2F illustrent différentes variantes d'usinages d'équilibrage réalisés sur un flasque 2 de mobile 1, la figure 2F illustrant notamment un usinage d'équilibrage caché au fond d'une gorge pour des raisons esthétiques.

De façon avantageuse, quand, de préférence, l'axe principal d'inertie théorique est constitué par l'axe D du mobile, et le plan médian P est calculé pour comporter les deux axes secondaires d'inertie, les usinages sont réalisés de part et d'autre de ce plan P. Les figures, non limitatives, illustrent différentes possibilités: de part et d'autre du plan médian (figures 2A, 2C, 2D, 2E), usinages intérieurs /extérieurs par rapport au flasque (figures 2C, 2D), de volume et de positionnement radial différent par rapport à l'axe du mobile (figure 2B), usinages réalisés axialement depuis un même côté du flasque (figures 2B, 2E) ou depuis les côtés opposés (figure 2A).
Ainsi, dans ces variantes, on peut notamment :
- réaliser les usinages, de part et d'autre du plan médian P, de volume différent par rapport à l'axe de mobile D ;
- réalise les usinages, de part et d'autre du plan médian P, de positionnement radial différent par rapport à l'axe de mobile D ;
- réaliser les usinages, de part et d'autre du plan médian P, axialement parallèlement à l'axe de mobile D, depuis un même côté du flasque 2 ;
- réaliser les usinages, de part et d'autre du plan médian P, axialement parallèlement à l'axe de mobile D, sur les côtés opposés du flasque 2.

On peut naturellement cumuler ces variantes d'usinage entre elles.

Naturellement, les possibilités de répartition sont similaires en ce qui concerne l'ajout ou le déplacement de matière.

Dans une mise en oeuvre avantageuse, on usine, préalablement à l'équilibrage statique du mobile 1 ou du mobile équipé 40, le flasque 2 avec un mal-plat d'une valeur prédéterminée, avec un moment de balourd résultant dans une direction angulaire particulière et d'une valeur prédéterminée, et de façon décalée par rapport au plan médian P.

On réalise avantageusement ce flasque 2 avec des surépaisseurs 31, 32, de part et d'autre du plan médian P, qui définissant ensemble sensiblement un plan PS passant par l'axe du mobile D, ces surépaisseurs 31, 32, constituant ensemble un balourd contrôlé, et on force la correction dans une certaine zone autour de ce plan PS.

Les figures 3A et 3B illustrent un mobile 1 comportant des masselottes 6 sécables ou/et pliables, 6A et 6B réparties de part et d'autre d'un plan médian P du flasque 2. La rupture d'une fine attache 6C permet d'obtenir un différentiel d'inertie par rapport à l'axe D, et le grand nombre de masselottes 6, de l'ordre d'une trentaine par niveau dans l'exemple de la figure, permet un ajustement par rapport à la direction du moment de balourd résultant mesuré.

La figure 11 illustre un flasque 2 comportant une partie périphérique 2B raccordée à une âme 2A axiale par des attaches 23A, 23B, 23C, 23D, cette partie périphérique 2B étant fendue par des fentes 20, et déformable au niveau des différents tronçons 19A, 19B, 19C, 19D qu'elle comporte, chacun porté par une de ces attaches. De préférence, on effectue une déformation plastique de tout ou partie des attaches 23A, 23B, 23C, 23D pour redresser ou au contraire onduler le flasque 2. Ainsi par exemple une attache 23A porte un tronçon en forme de secteur 19A, dont les extrémités 21A et 22A sont mobiles par rapport à la direction radiale R de l'attache considérée, ici 23A, et, par torsion de cette attache, les deux extrémités sont éloignées de part et d'autre du plan médian du flasque au repos. Chaque attache 23A, 23B, 23C, 23D peut être déformée indépendamment des autres. Par exemple, l'attache peut être rigide, et le secteur de flasque déformable. Dans une autre variante encore, ils peuvent être tous deux déformables, toutefois la mesure en est moins aisée, surtout en cas de réglage réverse.

Les figures 1, 4 à 10, et 12 à 14, illustrent des examples de mobile comportant des composants rapportés.

La figure 12 montre une masse lisse 26 réglable en position axiale dans un logement 25, selon une direction A parallèle à l'axe de mobile D. La figure 13 montre une masse cannelée 27 mobile dans un logement ad hoc. La figure 14 analogue représente une masse prisonnière par rapport au flasque 2 du mobile 1, avec une tête 28 d'un côté du flasque 2, et une rivure 29 ou une expansion par bouterollage de l'autre côté du flasque 2. Le déplacement selon la direction A permet un ajustement en équilibrage dynamique, les masses lisse 26 ou cannelées 27 peuvent, encore, être graduées ou crantées selon la direction A pour faciliter le réglage, selon un calcul effectué par un moyen de pilotage du processus d'équilibrage dynamique.

La figure 7 montre des vis de réglage 14 dans des logements 15 du flasque 2, montées parallèles selon une direction A à la direction axiale D du mobile 1. La figure 8 comporte des vis de réglage 14 analogues à celles de la figure 7, disposées en alternance sur (vis 14A) et sous (vis 14B) le flasque 2 du mobile 1, dans des logements 15A et 15B correspondants. Naturellement, le montage inverse, avec un écrou sur un axe fileté, convient également. Dans l'un et l'autre cas, il est avantageux d'utiliser des pas légèrement différents entre le composant mâle et le composant femelle, pour améliorer la tenue en service.

Un composant rapporté est avantageusement monté mobile sur la structure du mobile. A cet effet, le mobile 1 comporte, mobile en glissement, une partie chassée, ou clipée, ou montée avec jeu, soit en rotation, soit axialement. L'aménagement d'au moins une surface de guidage par crantage ou similaire permet au composant rapporté de prendre des positions discrètes.

La mobilité du composant rapporté peut encore être effectuée par vissage/dévissage.

Un composant de réglage peut ainsi être monté avec jeu, et serré par une vis, par exemple coulissant. Ainsi, les figures 4A et 4B illustrent des masses mobiles sur ou sous des rails 3 incorporés dans des fenêtres d'un flasque 2 du mobile 1. Ces masses mobiles sont constituées notamment par des étriers 8 coulissants comportant chacun une vis d'immobilisation 7, ici figurée selon une direction A axiale parallèle à l'axe D du mobile 1. La vis 7, et surtout la tête de cette vis, peut être placée d'un côté ou de l'autre du mobile 1. Ou bien c'est l'étrier 8 entier, équipé de sa vis 7, qui est placé sur un rail 3 de façon à présenter la tête de la vis 7 d'un côté ou de l'autre du mobile 1.

Le composant de réglage peut aussi être clipé sur un bras 3 ou sur le flasque 2 du mobile 1. Par exemple il peut consister en un objet flexible clipé sur partie rigide, par exemple une masselotte sur un axe, ou encore en un objet rigide clipé dans une partie flexible, par exemple un axe dans une fente.

Un composant de réglage peut aussi être un composant additionnel simplement collé, soudé, ou encore rivé, à la structure du mobile.

Dans une variante de réalisation, on fait fléchir un objet rapporté flexible.

La figure 5 illustre, dans une première variante, un mobile 1 avec au moins une lame déformable 9, avec une composante selon la direction axiale A parallèle à l'axe D du mobile. La déformation de chaque lame 9 est imprimée par une vis de réglage 7, ici représentée fixée dans un logement taraudé 7A du rail 3. Dans une variante non illustrée, de telles vis peuvent aussi être portées par le flasque 2. Avantageusement au moins une lame flexible 9 équipe chaque côté du mobile 1. Le réglage différentiel d'inertie est procuré à la fois par le déplacement de chaque vis de réglage 7 selon sa direction A, et par la déformée de la lame flexible 9 correspondante. De façon préférée, tel que visible sur la figure, la lame flexible 9 est maintenue à une seule extrémité 9E, près de l'axe du mobile 1, et est libre à son autre extrémité, à laquelle elle comporte avantageusement une masse additionnelle 9A. On comprend que la lame déformable 9 peut être conçue pour son utilisation dans un domaine de déformation élastique, dans l'optique de reprises de réglage, ou bien dans le domaine de déformation plastique, en cas de réglage unique du mobile. Si l'exemple de la figure illustre une déformation de la lame flexible par une vis, la déformation commandée par le mécanisme d'un écrou, ou d'un autre composant mobile ou déformable, est naturellement concevable.

Une deuxième variante de ce réglage par flexion met en oeuvre un déplacement de la fixation de la partie flexible, éventuellement pourvue de crans, et avec un appui de la partie flexible contre une came ou une zone fixe.

Ainsi la figure 6 illustre une masse 130 orientable angulairement par rapport à une fenêtre 2F que comporte un flasque 2 du mobile 1, et comportant un arc 13 en appui sur un premier bord 2H et sous un second bord 2G de cette fenêtre 2F. La masse 130 est orientable angulairement par rapport au flasque 3, selon un angle au centre α. Cette masse orientable 130 comporte une rondelle d'appui 11 venant en appui sur une portée du mobile 1, notamment une portée de l'arbre 10. Cette rondelle d'appui 11 est solidaire d'un bras 12, de préférence souple, qui est lui-même solidaire de l'arc 13, de préférence de rigidité supérieure en torsion à celle du bras 12. Cet arc 13 est en appui, à une première extrémité 13A sur un premier bord 2H, et à une deuxième extrémité 13B sous un second bord 2G de cette fenêtre 2F. Le pivotement imposé à la masse orientable 13 l'oblige à prendre un vrillage particulier qui permet de modifier l'équilibrage dynamique du mobile 1. Dans une autre variante de réalisation, le bras 12 est rigide, et l'arc 13 déformable. Dans une autre variante encore, ils peuvent être tous deux déformables, toutefois la mesure en est moins aisée, surtout en cas de réglage réverse.

Pour éviter d'introduire un balourd, il est possible d'utiliser des composants rapportés avec position fixe en projection dans le plan médian P, et mobiles selon une direction axiale A parallèle à l'axe D du mobile 1. C'est le cas notamment des réalisations des figures 7 et 8, où la projection sur le plan P du centre d'inertie de chaque composant de réglage ou vis 14 reste immobile lorsqu'on déplace ce composant de réglage.

Dans un agencement particulier, les composants de réglage sont installés en symétrie deux à deux par rapport à l'axe D du mobile 1. Ainsi, des réglages symétriques des composants d'une telle paire n'altèrent pas l'équilibrage statique du mobile.

Si nécessaire, chaque composant de réglage est déplaçable indépendamment des autres.

Les figures 9 et 10 illustrent deux cas d'application.

Dans un premier cas, le centre d'inertie du composant de réglage est situé sur l'axe de rotation de ce composant, et/ou ce composant est en translation selon un axe. Si le centre d'inertie se déplace le long de l'axe par exemple lors d'un vissage, et si la projection sur le plan médian P du centre d'inertie du composant se déplace également, alors on doit effectuer le déplacement symétrique de l'objet d'en face. Sinon, chaque composant de réglage est déplaçable indépendamment.

La figure 9 illustre cette configuration, avec un mobile 1 comportant des vis de réglage 16 montées dans des logements 17 dans le flasque 2, montées de préférence dans le plan médian P du flasque 2 selon des directions radiales R par rapport à l'axe D de mobile. Ces vis de réglage 12 comportent des têtes qui ne sont pas de révolution, mais qui sont symétriques par rapport à l'axe de vissage R, et dont la position angulaire des ailes 16A et 16B permet de modifier l'équilibrage dynamique. Dans la réalisation préférée de la figure 9 pour cette configuration, la tête de vis prend la forme d'un barreau. La projection de ce barreau sur un plan tangent au flasque 2 se fait selon un angle β assimilable à un angle d'hélice. Ainsi, les ailes 16A, 16B sont, soit toutes les deux dans un même plan P dans une seule position angulaire où β=0, soit de part et d'autre de ce plan P pour les autres valeurs de l'angle β.

Dans un deuxième cas, le centre d'inertie du composant de réglages est situé hors de l'axe de rotation du composant. Il est alors systématiquement nécessaire d'effectuer une rotation symétrique du composant opposé de la paire.

C'est le cas de la figure 10, où le mobile 1 comporte des vis de réglage asymétriques 18 dont la tête est asymétrique par rapport à l'axe de vissage, et comporte une aile 18B avec un moment d'inertie supérieur à celui de l'autre aile 18A par rapport à l'axe de vissage radial R. De la même façon que dans le cas précédent, la tête de vis prend la forme d'un barreau. La projection de ce barreau sur un plan tangent au flasque 2 se fait selon un angle γ assimilable à un angle d'hélice, et on voit sur la figure que les composants sont orientés deux à deux en symétrie par rapport à leur axe radial R respectif.

Plus particulièrement, un mobile 1 pour instrument scientifique ou garde-temps, comporte au moins un flasque 2 relié, soit directement, soit par au moins un bras, à un arbre 10 de mobile aligné sur un axe de mobile D. Ce flasque 2 est préférentiellement sensiblement perpendiculaire à l'axe de mobile D. Ce mobile 1 est agencé pour osciller autour d'un axe d'oscillation aligné sur cet axe de mobile D.

Plus particulièrement, ce mobile 1 comporte, de fabrication, un premier axe principal d'inertie longitudinal voisin de cet axe de mobile D ou confondu avec lui, et deux autres axes principaux d'inertie définissant ensemble un plan médian P. Dans une réalisation particulière, ce plan médian P est situé dans l'épaisseur du flasque 2.

Et ce flasque 2 comporte une pluralité de logements recevant chacun une masse mobile réglable en position dans le logement concerné, ou bien uniquement selon une direction A parallèle à l'axe de mobile, ou bien uniquement dans un plan perpendiculaire à une radiale R issue de l'axe de mobile D.

Par exemple, chaque tel logement ou/et chaque telle masse mobile correspondante comporte des moyens d'arrêt pour autoriser le maintien de cette masse mobile dans plusieurs positions discrètes où son centre de gravité est distant de ce plan médian P.

Par exemple, chaque tel logement ou/et chaque telle masse mobile comporte des moyens de rappel élastique pour le maintien en position de cette masse mobile dans ce logement.

Plus particulièrement, un mobile équipé 40 pour instrument scientifique ou garde-temps comporte au moins un tel mobile 1, et comporte encore au moins un moyen d'entraînement, ou/et un moyen de rappel ou de répulsion élastique, ou/et un moyen de rappel ou de répulsion magnétique, ou/et un moyen de rappel ou de répulsion électrostatique, attaché à cet au moins un mobile.

Plus particulièrement, un mécanisme 50 pour instrument scientifique ou garde-temps comporte un tel mobile équipé 40 ou/et un tel mobile 1.

Plus particulièrement, un instrument scientifique 60 comporte un tel mécanisme 50 ou/et un tel mobile équipé 40 ou/et un tel mobile 1.

Dans une application particulière, cet instrument scientifique 60 est une montre, et le mobile 1 est un balancier, dont le flasque 2 est constitué par un disque ou une serge, le mobile équipé 40 est un balancier-spiral.

L'invention permet une réduction sensible des efforts sur les pivots, une lubrification facilitée, et une augmentation de la durée de vie des mécanismes, et tout particulièrement de la durée de vie utile, c'est-à-dire la période pendant laquelle le mécanisme fournit une réponse reproductible à une sollicitation identique en provenance d'une source d'énergie, ou d'un signal, ou d'un autre mécanisme ou capteur, ou similaire. L'invention permet d'améliorer la stabilité de la marche d'un mobile ainsi équilibré dynamiquement.

## Revendications

1. Procédé d'amélioration du pivotement d'un mobile (1) ou d'un mobile équipé (40) pour instrument scientifique ou garde-temps, comportant au moins un arbre (10) agencé pour pivoter ou osciller autour d'un axe d'oscillation aligné sur un axe de mobile (D) constitué par l'axe dudit arbre (10), **caractérisé en ce que** :
- on effectue un équilibrage statique dudit mobile pour amener son centre de gravité sur ledit axe de mobile (D);
- on détermine une valeur cible de moment de balourd résultant dudit mobile autour dudit axe de mobile (D), correspondant à une divergence cible prédéterminée entre un premier axe principal d'inertie longitudinal dudit mobile, et ledit axe du mobile (D);
- on met en rotation à vitesse prédéterminée ledit mobile autour dudit axe de mobile (D), on mesure son moment de balourd résultant par rapport audit axe de mobile (D);
- on effectue un ajustement de la valeur du moment de balourd résultant dudit mobile autour dudit axe de mobile (D) dans une tolérance déterminée donnée par rapport à ladite valeur cible ;
- on effectue ledit ajustement par usinage de part et d'autre d'un plan médian (P) passant par le centre d'inertie dudit mobile (1) ou dudit mobile équipé (40) et orthogonal à l'axe principal d'inertie, et comportant deux axes secondaires d'inertie passant par le centre d'inertie et orthogonaux entre eux.

2. Procédé selon la revendication 1, **caractérisé en ce qu'**on effectue ledit ajustement par ajout ou/et déplacement ou/et enlèvement de matière dissymétrique par rapport audit plan médian (P).

3. Procédé selon la revendication 1 ou 2, **caractérisé en ce qu'**on effectue un ajout ou/et déplacement ou/et enlèvement de matière au niveau d'au moins un flasque (2) que comporte ledit mobile (1) ou ledit mobile équipé (40), saillant radialement par rapport audit arbre (10).

4. Procédé selon la revendication 3, **caractérisé en ce qu'**on réalise lesdits usinages, de part et d'autre dudit plan médian (P), de volume différent par rapport audit axe de mobile (D).

5. Procédé selon la revendication 3 ou 4, **caractérisé en ce qu'**on réalise lesdits usinages, de part et d'autre dudit plan médian (P), de positionnement radial différent par rapport audit axe de mobile (D).

6. Procédé selon l'une des revendications 3 à 5, **caractérisé en ce qu'**on réalise lesdits usinages, de part et d'autre dudit plan médian (P), axialement parallèlement audit axe de mobile (D), depuis un même côté dudit flasque (2).

7. Procédé selon l'une des revendications 3 à 5, **caractérisé en ce qu'**on réalise lesdits usinages, de part et d'autre dudit plan médian (P), axialement parallèlement audit axe de mobile (D), sur les côtés opposés dudit flasque (2).

8. Procédé selon l'une des revendications 3 à 7, **caractérisé en ce qu'**on usine, préalablement audit équilibrage statique dudit mobile (1) ou dudit mobile équipé (40), ledit flasque (2) avec un mal-plat d'une valeur prédéterminée, avec un moment de balourd résultant dans une direction angulaire particulière et d'une valeur prédéterminée, et de façon décalée par rapport audit plan médian (P).

9. Procédé selon la revendication 8, **caractérisé en ce qu'**on réalise ledit flasque (2) avec des surépaisseurs (31 ; 32), de part et d'autre dudit plan médian (P), et définissant ensemble sensiblement un plan (PS) passant par ledit axe du mobile (D), lesdites surépaisseurs (31 ; 32) constituant ensemble un balourd contrôlé, et **en ce qu'**on force la correction dans une certaine zone autour dudit plan (PS).

10. Procédé selon la revendication 2, **caractérisé en ce qu'**on effectue un ajout ou/et déplacement ou/et enlèvement de matière au niveau dudit arbre (10) dudit mobile (1) ou dudit mobile équipé (40).

11. Procédé selon la revendication 2, **caractérisé en ce qu'**on effectue un ajout ou/et déplacement ou/et enlèvement de matière au niveau d'au moins un bras que comporte ledit mobile entre ledit arbre (10) et une autre partie excentrée dudit mobile (1) ou dudit mobile équipé (40).

12. Procédé selon l'une des revendications 1 à 11, **caractérisé en ce qu'**on effectue ledit équilibrage statique simultanément avec ledit ajustement de la valeur du moment d'équilibrage dynamique.

13. Procédé selon l'une des revendications 1 à 12, **caractérisé en ce qu'**on fixe à la valeur zéro ladite valeur cible de moment de balourd résultant dudit mobile ou mobile équipé autour dudit axe de mobile (D), de façon à faire coïncider ledit premier axe principal d'inertie longitudinal dudit mobile ou mobile équipé avec ledit axe du mobile (D).

14. Procédé selon l'une des revendications 1 à 13, **caractérisé en ce qu'**on fixe ladite vitesse prédéterminée de rotation à une vitesse angulaire maximale calculée pour ledit mobile ou mobile équipé considéré lors de son pivotement ou de oscillation en service en combinaison avec au moins un moyen d'entraînement, ou/et un moyen de rappel ou de répulsion élastique, ou/et un moyen de rappel ou de répulsion magnétique, ou/et un moyen de rappel ou de répulsion électrostatique, particulier.

15. Procédé selon l'une des revendications 1 à 14, **caractérisé en ce qu'**on usine, préalablement audit équilibrage statique et audit équilibrage dynamique, au moins un flasque (2), que comporte ledit mobile (1) ou mobile équipé (40), de logements (25) cylindriques ou cannelés agencés pour recevoir des masses mobiles cylindriques (26) ou cannelées (27) mobiles selon une direction axiale (A) parallèle audit axe de mobile (D), et qu'on effectue tout ou partie dudit ajustement par déplacement de dites masses mobiles insérées dans lesdits logements par rapport audit plan (P) défini par les deux autres axes principaux d'inertie dudit mobile (1) ou mobile équipé (40).

16. Procédé selon la revendication 15, **caractérisé en ce que**, préalablement audit équilibrage statique et audit équilibrage dynamique, on rend lesdites masses mobiles (26 ; 27) prisonnières et indémontables par rapport audit flasque (2), soit lors d'une exécution monobloc dudit mobile ou mobile équipé ensemble avec lesdites masses mobiles, soit par expansion d'au moins une extrémité de chaque dite masse mobile (26 ; 27) pour empêcher le passage de la zone expansée au travers dudit logement (25) correspondant à ladite masse mobile (26 ; 27).

17. Procédé selon l'une des revendications 1 à 16, **caractérisé en ce qu'**on effectue tout ou partie dudit ajustement par déformation d'au moins un flasque (2), que comporte ledit mobile (1) ou mobile équipé (40), de manière dissymétrique par rapport audit plan (P) défini par les deux autres axes principaux d'inertie dudit mobile ou mobile équipé.

18. Procédé selon l'une des revendications 1 à 17, **caractérisé en ce qu'**on usine, préalablement audit équilibrage statique et audit équilibrage dynamique, au niveau d'au moins un flasque (2), que comporte ledit mobile (1) ou mobile équipé (40), des logements taraudés radiaux (17) agencés pour recevoir des vis à tête asymétrique (18) mobiles selon une direction (R) radiale par rapport audit axe de mobile (D), et qu'on effectue tout ou partie dudit ajustement par déplacement desdites vis vissées (18) dans lesdits logements taraudés (17).

19. Procédé selon l'une des revendications 1 à 18, **caractérisé en ce que**, lorsqu'on effectue une mesure de moment de balourd résultant dudit mobile ou mobile équipé par rapport audit axe de mobile, on repère le déséquilibre en position angulaire par rapport à un repère angulaire que comporte ledit mobile (1) ou mobile équipé (40).

## Patentansprüche

1. Verfahren zum Verbessern der Drehung eines Drehteils (1) oder eines ausgestatteten Drehteils (40) für ein wissenschaftliches Instrument oder einen Zeitmesser, umfassend mindestens eine Welle (10), die dafür ausgelegt ist, sich um eine Oszillationsachse, die auf eine durch die Achse der Welle (10) gebildete Drehteilachse (D) ausgerichtet ist, zu drehen oder um sie zu oszillieren, **dadurch gekennzeichnet, dass**:
- ein statisches Auswuchten des Drehteils durchgeführt wird, um seinen Schwerpunkt zu der Drehteilachse (D) zu bringen;
- ein Sollwert des resultierendes Unwuchtmoments des Drehteil um die Drehteilachse (D) bestimmt wird, der einer vorgegebenen Sollabweichung zwischen einer ersten longitudinalen Hauptträgheitsachse des Drehteils und der Drehteilachse (D) entspricht;
- das Drehteil mit vorgegebener Geschwindigkeit um die Drehteilachse (D) in Drehbewegung versetzt wird und sein resultierendes Unwuchtmoment in Bezug auf die Drehteilachse (D) gemessen wird;
- eine Einstellung des Wertes des resultierenden Unwuchtmoments des Drehteils um die Drehteilachse (D) innerhalb einer bestimmten gegebenen Toleranz in Bezug auf den Sollwert vorgenommen wird;
- die Einstellung durch Bearbeiten auf beiden Seiten einer Mittelebene (P) vorgenommen wird, die durch das Trägheitszentrum des Drehteils (1) oder des ausgestatteten Drehteils (40) verläuft und zu der Hauptträgheitsachse senkrecht ist und zwei sekundäre Trägheitsachsen umfasst, die durch das Trägheitszentrum verlaufen und zueinander senkrecht sind.

2. Verfahren nach Anspruch 1, **dadurch gekennzeichnet, dass** die Einstellung durch Hinzufügen und/oder Verlagern und/oder Abtragen von asymmetrischem Material in Bezug auf die Mittelebene (P) vorgenommen wird.

3. Verfahren nach Anspruch 1 oder 2, **dadurch gekennzeichnet, dass** eine Hinzufügung und/oder Verlagerung und/oder Abtragung von Material auf Höhe mindestens eines Flansches (2) vorgenommen wird, den das Drehteil (1) oder das ausgestattete Drehteil (40) aufweist, das in Bezug auf die Welle (10) radial vorsteht.

4. Verfahren nach Anspruch 3, **dadurch gekennzeichnet, dass** die Bearbeitungen auf beiden Seiten der Mittelebene (P) mit unterschiedlichem Volumen in Bezug auf die Drehteilachse (D) ausgeführt werden.

5. Verfahren nach Anspruch 3 oder 4, **dadurch gekennzeichnet, dass** die Bearbeitungen auf beiden Seiten der Mittelebene (P) mit unterschiedlicher radialer Position in Bezug auf die Drehteilachse (D) ausgeführt werden.

6. Verfahren nach einem der Ansprüche 3 bis 5, **dadurch gekennzeichnet, dass** die Bearbeitungen auf beiden Seiten der Mittelebene (P) axial parallel zu der Drehteilachse (D) ausgehend von derselben Seite des Flansches (2) ausgeführt werden.

7. Verfahren nach einem der Ansprüche 3 bis 5, **dadurch gekennzeichnet, dass** die Bearbeitungen auf beiden Seiten der Mittelebene (P) axial parallel zu der Drehteilachse (D) auf gegenüberliegenden Seiten des Flansches (2) ausgeführt werden.

8. Verfahren nach einem der Ansprüche 3 bis 7, **dadurch gekennzeichnet, dass** vor dem statischen Auswuchten des Drehteils (1) oder des ausgestatteten Drehteils (40) der Flansch (2) mit einem Unflachdrehen mit vorgegebenem Wert mit einem resultierenden Unwuchtmoment in einer bestimmten Winkelrichtung und einem vorgegebenen Wert und versetzt in Bezug auf die Mittelebene (P) bearbeitet wird.

9. Verfahren nach Anspruch 8, **dadurch gekennzeichnet, dass** der Flansch (2) mit Überdicken (31; 32) auf beiden Seiten der Mittelebene (P) ausgebildet wird, die zusammen im Wesentlichen eine Ebene (PS) definieren, die durch die Drehteilachse (D) verläuft, wobei die Überdicken (31; 32) zusammen eine kontrollierte Unwucht bilden, und dass die Korrektur in einem bestimmten Bereich um die Ebene (PS) erzwungen wird.

10. Verfahren nach Anspruch 2, **dadurch gekennzeichnet, dass** eine Hinzufügung und/oder Verlagerung und/oder Abtragung von Material auf Höhe der Welle (10) des Drehteils (1) oder des ausgestatteten Drehteils (40) vorgenommen wird.

11. Verfahren nach Anspruch 2, **dadurch gekennzeichnet, dass** eine Hinzufügung und/oder Verlagerung und/oder Abtragung von Material auf Höhe mindestens eines Arms, den das Drehteil zwischen der Welle (10) und einem anderen exzentrischen Teil des Drehteils (1) oder des ausgestatteten Drehteils (40) aufweist, vorgenommen wird.

12. Verfahren nach einem der Ansprüche 1 bis 11, **dadurch gekennzeichnet, dass** das statische Auswuchten gleichzeitig mit der Einstellung des Wertes des dynamischen Auswuchtmoments erfolgt.

13. Verfahren nach einem der Ansprüche 1 bis 12, **dadurch gekennzeichnet, dass** der Sollwert des resultierenden Unwuchtmoments des Drehteils oder des ausgestatteten Drehteils um die Drehteilachse (D) auf den Wert null festgelegt wird, so dass die erste longitudinale Trägheitshauptachse des Drehteils oder des ausgestatteten Drehteils mit der Drehteilachse (D) zusammenfällt.

14. Verfahren nach einem der Ansprüche 1 bis 13, **dadurch gekennzeichnet, dass** die vorgegebene Drehgeschwindigkeit auf eine für das betrachtete Drehteil oder ausgestattete Drehteil berechnete maximale Winkelgeschwindigkeit festgelegt wird, wenn es sich im Betrieb in Kombination mit mindestens einem besonderen Antriebsmittel und/oder einem Rückstell- oder elastischen Rückstoßmittel und/oder einem Rückstell- oder magnetischen Abstoßungsmittel und/oder einem Rückstell- oder elektrostatischen Abstoßungsmittel dreht oder es oszilliert.

15. Verfahren nach einem der Ansprüche 1 bis 14, **dadurch gekennzeichnet, dass** vor dem statischen Auswuchten und dem dynamischen Auswuchten mindestens ein Flansch (2), den das Drehteil (1) oder das ausgestattete Drehteil (40) aufweist, mit zylindrischen oder gerillten Aufnahmeräumen (25) gefertigt wird, die dafür ausgelegt sind, zylindrische (26) oder gerillte (27) bewegliche Massen, die entlang einer axialen Richtung (A) parallel zu der Drehteilachse (B) beweglich sind, aufzunehmen, und dass die gesamte Einstellung oder ein Teil hiervon durch Verlagerung der beweglichen Massen, die in die Aufnahmeräume eingesetzt sind, in Bezug auf die Ebene (P), die durch die beiden anderen Hauptträgheitsachsen des Drehteils (1) oder ausgestatteten Drehteils (40) definiert ist, vorgenommen wird.

16. Verfahren nach Anspruch 15, **dadurch gekennzeichnet, dass** vor dem statischen Auswuchten und dem dynamischen Auswuchten die beweglichen Massen (26; 27) in Bezug auf den Flansch (2) entweder bei einer einteiligen Ausführung des Drehteils oder des ausgestatteten Drehteils zusammen mit den beweglichen Massen oder durch Ausdehnung mindestens eines Endes jeder beweglichen Masse (26; 27) in Bezug auf den Flansch (2) eingeschlossen und unentnehmbar gemacht werden, um den Durchgang des erweiterten Bereichs durch den Aufnahmeraum (25), der der beweglichen Masse (26; 27) entspricht, zu verhindern.

17. Verfahren nach einem der Ansprüche 1 bis 16, **dadurch gekennzeichnet, dass** die gesamte Einstellung oder ein Teil hiervon durch Verformung mindestens eines Flansches (2), den das Drehteil (1) oder das ausgestattete Drehteil (40) aufweist, auf asymmetrische Weise in Bezug auf die Ebene (P), die durch die beiden anderen Hauptträgheitsachsen des Drehteils oder des ausgestatteten Drehteils definiert ist, vorgenommen wird.

18. Verfahren nach einem der Ansprüche 1 bis 17, **dadurch gekennzeichnet, dass** vor dem statischen Auswuchten und dem dynamischen Auswuchten auf Höhe mindestens eines Flansches (2), den das Drehteil (1) oder das ausgestattete Drehteil (40) aufweist, radiale, mit Gewinde versehene Aufnahmeräume (17) gefertigt werden, die dafür ausgelegt sind, Schrauben (18) mit asymmetrischen Kopf, die in einer radialen Richtung (R) in Bezug auf die Drehteilachse (D) beweglich sind, aufzunehmen, und dass die gesamte Einstellung oder ein Teil hiervon durch Verlagerung der in die mit Gewinde versehenen Aufnahmeräume (17) geschraubten Schrauben (18) vorgenommen wird.

19. Verfahren nach einem der Ansprüche 1 bis 18, **dadurch gekennzeichnet, dass** dann, wenn eine Messung des resultierenden Unwuchtmoments des Drehteils oder des ausgestatteten Drehteils in Bezug auf die Drehteilachse vorgenommen wird, die Unwucht in der Winkelposition in Bezug auf eine Winkelmarkierung, die das Drehteil (1) oder das ausgestattete Drehteil (40) aufweist, markiert wird.

## Claims

1. Method of improving the pivoting of a wheel set (1) or of an equipped wheel set (40) for a scientific instrument or timekeeper, including at least one arbor (10) arranged to pivot or oscillate about an axis of oscillation aligned on an wheel set axis (D) formed by the axis of said arbor (10), **characterized in that**:
- static balancing of said wheel set is performed to bring the centre of gravity onto said wheel set axis (D);
- a desired value is determined for the resulting unbalance moment of said wheel set about said wheel set axis (D), corresponding to a predetermined desired divergence between a first principal longitudinal axis of inertia of said wheel set, and said wheel set axis (D);
- said wheel set is set in rotation at a predetermined speed about said wheel set axis (D), the resulting unbalance moment is measured with regard to said wheel set axis (D).
- an adjustment is made to the value of the resulting unbalance moment of said wheel set about said wheel set axis (D) within a given determined tolerance with regard to said desired value;
- said adjustment is performed by machining both sides of a median plane (P) including the main axis of inertia of said wheel set (1) or of said equipped wheel set (40) and perpendicular to said main axis of inertia, and including two secondary axes of inertia including the centre of inertia and perpendicular one to each other.

2. Method according to claim 1, **characterized in that** said adjustment is carried out by the asymmetrical addition and/or displacement and/or removal of material in relation to said median plane (P).

3. Method according to claim 1 or 2, **characterized in that** an addition and/or displacement and/or removal of material is carried out on at least one flange (2) comprised in said wheel set (1) or said equipped wheel set (40), projecting radially in relation to said arbor (10).

4. Method according to claim 3, **characterized in that** said machined portions are formed, on both sides of said median plane (P), with different volumes with respect to said wheel set axis (D).

5. Method according to claim 3 or 4, **characterized in that** said machined portions are formed, on both sides of said median plane (P), with different radial positioning with respect to said wheel set axis (D).

6. Method according to one of the claims 3 to 5, **characterized in that** said machined portions are formed, on both sides of said median plane (P), axially parallel to said wheel set axis (D), from the same side of said flange (2).

7. Method according to one of the claims 3 to 5, **characterized in that** said machined portions are formed, on both sides of said median plane (P), axially parallel to said wheel set axis (D), on opposite sides of said flange (2).

8. Method according to one of the claims 3 to 7, **characterized in that**, prior to said static balancing of said wheel set (1) or of said equipped wheel set (40), said flange (2) is machined to be out of truth in the flat by a determined value, with a resulting unbalance moment in a specific angular direction and having a predetermined value, and off-centre in relation to said median plane (P).

9. Method according to claim 8, **characterized in that** said flange (2) is advantageously made with portions of excess thickness (31, 32), on both sides of said median plane (P), which substantially define together a plane (PS) passing through said wheel set axis (D), said portions of excess thickness (31, 32) forming together a controlled unbalance, and **in that** the correction is forced in a certain area around said plane (PS).

10. Method according to claim 2, **characterized in that** an addition and/or displacement and/or removal of material is carried out on said arbor (10) of said wheel set (1) or of said equipped wheel set (40).

11. Method according to claim 2, **characterized in that** an addition and/or displacement and/or removal of material is carried out on at least one arm comprised in said wheel set between said arbor (10) and another off-centre part of said wheel set (1) or of said equipped wheel set (40).

12. Method according to one of the claims 1 to 11, **characterized in that** said static balancing is performed simultaneously with said adjustment of the value of the dynamic balancing moment.

13. Method according to one of the claims 1 to 12, **characterized in that** said desired value of the resulting unbalance moment of the wheel set or equipped wheel set about said wheel set axis (D) is set at zero, so as to make said first principal longitudinal axis of inertia of said wheel set or said equipped wheel set coincident with said wheel set axis (D).

14. Method according to one of the claims 1 to 13, **characterized in that** the said predetermined speed of rotation is set at a maximum angular speed calculated for said wheel set or equipped wheel set, considered during the pivoting or oscillation thereof in service, in combination with at least one drive means, and/or a specific elastic means of return or repulsion, and/or magnetic means of return or repulsion, and/or electrostatic means of return or repulsion.

15. Method according to one of the claims 1 to 14, **characterized in that**, prior to said static balancing and said dynamic balancing, at least one flange (2), comprised in said wheel set (1) or equipped wheel set (40), is machined with cylindrical or fluted housings (25) arranged to receive cylindrical (26) or fluted (27) masses movable in an axial direction (A) parallel to said wheel set axis (D), and **in that** all or part of said adjustment is accomplished by the displacement of said movable masses inserted in said housings in relation to said plane (P) defined by the two other principal axes of inertia of said wheel set (1) or equipped wheel set (40).

16. Method according to claim 15, **characterized in that**, prior to said static balancing and said dynamic balancing, said movable masses (26, 27) are confined in and made inseparable from said flange (2), either during the creation of a monobloc of said wheel set or equipped wheel set in a single piece with said movable masses, or by extending at least one end of each said movable mass (26; 27) to prevent the extended area from passing through the corresponding housing (25) for said movable mass (26; 27).

17. Method according to one of the claims 1 to 16, **characterized in that** all or part of said adjustment is accomplished by the deformation of at least one flange (2), comprised in said wheel set (1) or equipped wheel set (40), in an asymmetrical manner in relation to said plane (P) defined by the two other principal axes of inertia of said wheel set or equipped wheel set.

18. Method according to one of the claims 1 to 17, **characterized in that**, prior to said static balancing and said dynamic balancing, at least one flange (2), comprised in said wheel set (1) or equipped wheel set (40), is machined with internally threaded radial housings (17), arranged to receive asymmetrical headed screws (18) movable in a radial direction (R) in relation to said wheel set axis (D), and all or part of said adjustment is accomplished by the displacement of said screws (18) screwed into said internally threaded housings (17).

19. Method according to one of the claims 1 to 18, **characterized in that**, when the resulting unbalance moment of said wheel set or equipped wheel set is measured in relation to said wheel set axis, the unbalance is noted in an angular position in relation to an angular guide-mark comprised in said wheel set (1) or equipped wheel set (40).
